# FASCICULE DE BREVET EUROPEEN

(11) **EP 0 549 546 B1**
(45) Date de publication et mention de la délivrance du brevet: **19.03.1997**
(21) Numéro de dépôt: 92830678.6
(22) Date de dépôt: 18.12.1992
(51) Int. Cl.: E05G 1/06, E05G 5/00

(54) **Coffre pour le dépôt et, respectivement, le retrait de valeurs**
Tresor zur Aufbewahrung und Aufnahme von Wertgegenständen
Safe for the deposit and withdrawal of valuables

(30) Priorité: 24.12.1991 IT FI910308
(43) Date de publication de la demande: 30.06.1993
(73) Titulaire: CESPRO S.r.l., I-50040 Calenzano, Firenze (IT)
(72) Inventeur: Cavalieri, Gian Carlo, I-50026 S. Casciano Val di Pesa, Firenze (IT)
(74) Mandataire: Martini, Lazzaro

(56) Documents cités:
- EP-A- 0 225 289
- EP-A- 0 230 643
- FR-A- 2 545 142
- US-A- 4 643 107

## Description

La présente invention a pour objet un coffre pour le dépôt et, respectivement, le retrait de valeurs.

On connaît un coffre pour le dépôt et le retrait de valeurs qui est constitué par un coffre à tiroirs dans lesquels les valeurs à garder sont déposées. Ce coffre présente l'inconvénient que, pour effectuer le dépôt ou le retrait dans un seul des tiroirs, il est nécessaire d'avoir accès à l'ensemble du coffre à tiroirs. Cette condition représente un grand inconvénient en cas de cambriolage, du fait qu'il suffit d'ouvrir le coffre pour avoir accès à tous les tiroirs dans lesquels les valeurs ont été déposées.

Est connue d'après le document FR - A - 2545142 une armoire-forte renfermant un tambour rotatif à axe vertical et comportant une pluralité de compartiments obturés par des portes et destinés à être placés dans le tambour.

Mais cette armoire-forte a une structure complexe et des dimensions très importantes de manière qu'elle peut être seulement placée dans un éspace très vaste et, donc n'est adaptable à places réduites telles que: sous le comptoir du guichet d'une banque ou la caisse d'une bijoutterie ou d'une orfevrerie, tout comme dans une niche pratiquée dans un mur d'habitation commune.

Le but principal de la présente invention est de réaliser un coffre pour le dépôt et, respectivement, le retrait de valeurs qui permette d'effectuer une séquence d'opérations susceptible de décourager les tentatives de cambriolage et qui présente une robustesse mécanique capable de faire obstacle aux tentatives d'effractions.

La présente invention se propose en outre le but de réaliser un coffre qui permette l'accès uniquement à des unités de dépôts individuelles et non pas à toutes celles présentes dans le coffre.

Ce résultat a été atteint, conformément à l'invention, en réalisant un coffre tel que décrit par la revendication 1. Des autres caractéristiques preferées sont l'objet des revendications dépendantes.

Les avantages obtenus grâce à la présente invention consistent essentiellement en ce qu'il est possible de réaliser un coffre rendant simples et faciles toutes les opérations relatives à sa gestion, tout en permettant de respecter de nombreux standard de sécurité; que le nombre limité de composants mécaniques et électroniques utilisés pour sa réalisation permet d'obtenir un degré élevé de fiabilité; que la simplicité de sa construction entraîne des coûts de production très limités; que les dimensions réduites permettent un positionnement aisé de ce coffre dans n'importe quel milieu et, en particulier, sous le comptoir du guichet d'une banque ou de la caisse d'une bijouterie, tout comme dans une niche pratiquée dans un mur d'une habitation commune.

Ces avantages et caractéristiques de l'invention ainsi que d'autres seront plus et mieux compris de chaque homme du métier à la lumière de la description qui va suivre et à l'aide des dessins annexés donnés à titre d'exemplification pratique de l'invention, mais à ne pas considérer dans le sens limitatif; dessins sur lesquels la Fig. 1 représente une vue en coupe verticale dans un plan longitudinal d'un coffre conformément à l'invention; la Fig. 2 représente une vue en coupe dans un plan horizontal du coffre de la Fig. 1; la Fig. 3 représente une vue en coupe verticale dans un plan transversal du coffre de la Fig. 1; la FIG. 4 représente une vue de face du coffre de la Fig. 1; la Fig. 5 représente une vue en coupe verticale dans un plan longitudinal d'un coffre conformément à l'invention, dans lequel le tambour porte-valeurs est entraîné par un moteur électrique avec motoréducteur; la Fig. 6 représente une vue en coupe dans un plan horizontal du coffre de la Fig. 4; la Fig. 7 représente une vue en coupe verticale dans un plan transversal du coffre de la Fig. 4.

Réduit à sa structure essentielle et en référence aux Fig. 1,2,3 et 4 des dessins annexés, un coffre pour le dépôt et, respectivement, le prélèvement de valeurs, conformément à l'invention, comprend:
- un tambour (1) muni de plusieurs compartiments disposés en rayons (2) destiné au logement des valeurs, lequel est monté fou sur un arbre horizontal (3);
- une roue (4) pour l'entraînement manuel du tambour (1), laquelle est disposée latéralement et axialement par rapport audit tambour (1);
- des moyens électromécaniques (5) pour le blocage et, respectivement, le déblocage du tambour (1), lesquels empêchent et, respectivement, permettent la rotation du tambour dans un sens ou dans les deux sens de rotation possibles;
- un temporisateur, non représenté sur la figure par simplification, pour l'activation desdits moyens électromécaniques (5), lequel est commandé par un opérateur de caisse au moyen de boutons-poussoirs (12,13,14);
- un carter blindé extérieur (6) muni d'une embouchure (7) pour l'introduction ou l'extraction des valeurs, lequel est muni d'une porte antérieure ouvrante (20) pour permettre l'accès à l'intérieur du coffre;
- des moyens (9) pour l'ouverture et, respectivement, la fermeture de la porte antérieure (20);
- une clé électronique (16) d'activation du coffre;
- une clé électronique (15) de déblocage des moyens pour l'ouverture de la porte antérieure (20) du carter (6).

Avantageusement, le carter (6) peut être réalisé en acier plié à la presse dans le but de donner au coffre une robustesse particulière.

Chaque compartiment (2) est équipé d'un porte-liasses à ressort destiné à recueillir un paquet constitué d'un quelconque nombre de billets de banque prédéterminé.

Il est possible, par ailleurs, de rendre les boutons-poussoirs (12,13,14) lumineux et d'équiper le coffre d'un déclic mécanique (21) pour le blocage du tambour, afin de permettre l'accès à l'intérieur sans possibilité d'actionner manuellement le tambour (1).

Selon une forme alternative de réalisation de l'invention et en référence aux Fig. 5, 6 et 7 des dessins annexés, pour l'entraînement du tambour (1), il est prévu un moteur électrique avec moto-réducteur (10) à la place de la roue (4) à actionnement manuel.

Il est prévu, en outre, un clavier alphanumérique, un affichage et une mémoire, non représentés sur les figures par simplification, de manière à commander les opérations par l'intermédiaire du clavier, à visualiser sur l'affichage le compartiment rendu accessible et à enregistrer la somme d'argent introduite ou prélevée, si le coffre est destiné au dépôt et, respectivement, au retrait de billets de banque.

Le fonctionnement est le suivant.

L'activation du coffre est commandée au moyen de la clé électronique (16) et elle est signalée par l'allumage du témoin lumineux (18). Pour l'introduction des valeurs dans un des compartiments (2) du tambour (1), on prédispose un compartiment (2) en appuyant sur le bouton-poussoir (14), lequel active le temporisateur asservi aux moyens (5) de blocage et de déblocage du tambour (1) et, après un temps prédéterminé et programmable, le tambour est débloqué et peut être tourné au moyen de la roue d'actionnement (4) jusqu'à amener un des compartiments (2) en correspondance de l'embouchure (7). Un nouveau compartiment (2) est prédisposé de la même manière pour une opération successive de dépôt.

Pour le prélèvement des valeurs contenues dans le dernier compartiment chargé, on appuie sur le bouton-poussoir (13), lequel active le temporisateur et, après un temps prédéterminé et programmable, lesdits moyens électromécaniques de déblocage (5) libèrent le tambour porte-valeurs, lequel peut être commandé par l'opérateur, au moyen de la roue d'actionnement (4), de manière à amener le compartiment (2) chargé en dernier en correspondance de l'embouchure (7). Pendant le temps d'attente, le bouton-poussoir (13) est allumé par intermittence, alors que la fin de la période d'attente est signalée par l'interruption de l'intermittence et par l'émission d'un signal acoustique.

Pour le prélèvement de toutes valeurs contenues dans le coffre, on appuie sur le bouton-poussoir (12), lequel active le temporisateur et, après un temps prédéterminé et programmable, lesdits moyens électromécaniques (5) de déblocage /déblocage du tambour (1) autorise la rotation de ce dernier dans le but de permettre, dans un intervalle de temps lui aussi prédéterminé et programmable, le prélèvement des valeurs. A la fin dudit intervalle de temps, les moyens électromécaniques (5) sont de nouveau en position de blocage et le coffre ne permet plus d'effectuer des prélèvements, si ce n'est qu'en répétant toute l'opération. Pendant l'intervalle de temps pendant lequel le prélèvement est autorisé, les boutons-poussoirs (12,13,14) sont allumés. Après écoulement de cette période de temps, les touches (12) et (13) s'éteignent.

Pour l'ouverture de la porte antérieure (20) du coffre, on effectue au moyen de la clé électronique (15) le déblocage de la serrure de blocage de la porte (20) et, après un intervalle de temps prédéterminé et programmable, l'accès à l'intérieur de la machine, au tambour (1) et aux compartiments porte-valeurs (2) est autorisé.

Pendant l'intervalle de temps d'attente pour le prélèvement, il est quand même possible d'effectuer l'opération de dépôt.

Etant donné la séquence d'opérations qu'il est nécessaire d'exécuter pour effectuer un prélèvement et, en particulier, le prélèvement général des valeurs déposées, le temps global requis pour l'exécution des opérations s'avère supérieur à celui prévu en moyenne pour la mise en oeuvre d'un cambriolage.

## Revendications

1. Coffre pour le depôt et, respectivement, le prélèvement de valeurs comprenant un tambour (1) muni de plusieurs compartiments (2), des moyens pour l'entraînement du tambour (1), des moyens électromécaniques (5) pour le blocage et, respectivement, le déblocage du tambour (1), un carter extérieur blindé (6) muni d'une embouchure (7) pour l'introduction et l'extraction des valeurs, **caractérisé en ce que** lesdits compartiments sont disposés radialement, leurs ouvertures se trouvant le long de la circonférence du tambour ; que lesdits moyens électromécaniques empêchent et, respectivement, permettent la rotation du tambour dans un sens ou dans les deux sens de rotation possibles; qu'un temporisateur est prévu pour l'activation desdits moyens électromécaniques, lequel est commandé par un opérateur de caisse au moyen de boutons poussoirs; que ledit carter blindé est muni d'une porte de devant permettant l'accès à l'intérieur du coffre par des moyens d'ouverture/fermeture; qu'une clé électronique est prévue pour l'activation du coffre; qu'une clé électronique est prévue pour le déblocage des moyens d'ouverture de la porte du carter; que ledit tambour (1) est monté fou sur un arbre horizontal (3) et que lesdits compartiments (2) destinées au logement des valeurs sont dépourvus de porte et sont équipés d'un porte-liasses.

2. Coffre selon la revendication 1, caractérisé en ce que lesdits moyens pour l'entraînement du tambour porte-valeurs (1) comprennent une roue (4), laquelle est disposée latéralement et axialement solidaire avec le tambour (1) pour permettre son actionement manuel.

3. Coffre selon la revendication 1, caractérisé en ce que lesdits moyens pour l'entraînement du tambour porte-valeurs (1) comprennent un moteur électrique avec motoréducteur (10) pour permettre son actionemment automatique.

4. Coffre selon la revendication 1 caractérisé en ce que un declic mécanique (21) assure le blocage du tambour (1) pour permettre l'accès à l'intérieur du coffre sans permettre la rotation du tambour (1).

## Patentansprüche

1. Tresor für das Ablegen bzw. Entnehmen von Wertpapieren, der eine Trommel (1), die mit mehreren Abteilen (2) versehen ist, Einrichtungen zum Antreiben der Trommel (1), elektromechanische Einrichtungen (5) zum Blockieren bzw. Freigeben der Trommel (1) und ein gepanzertes Außengehäuse (6) aufweist, das eine Öffnung (7) zum Einführen und Herausnehmen der Wertpapiere besitzt, dadurch **gekennzeichnet,** daß die Abteile radial angeordnet sind, wobei sich ihre Öffnungen längs des Umfanges der Trommel befinden, daß die elektromechanischen Einrichtungen eine Drehung der Trommel in einer oder beiden möglichen Drehrichtungen verhindern bzw. ermöglichen, daß ein Zeitgeber für die Aktivierung der elektromechanischen Einrichtungen vorgesehen ist, der von einer Bedienungsperson der Kasse vermittels von Druckschaltern gesteuert wird, daß das gepanzerte Gehäuse mit einer Vordertür versehen ist, die den Zugang zum Inneren des Tresors vermittels von Öffnungs/Schließ-Einrichtungen ermöglicht, daß ein elektronischer Schlüssel für die Aktivierung des Tresors vorgesehen ist, daß ein elektronischer Schlüssel für das Freigeben der Öffnungseinrichtungen der Gehäusetür vorgesehen ist, daß die Trommel (1) freilaufend auf einer horizontalen Welle (3) montiert ist, und daß die Abteile (2), die zur Unterbringung der Wertpapiere bestimmt sind, keine Tür besitzen und mit Bündelhaltern versehen sind.

2. Tresor nach Anspruch 1, dadurch **gekennzeichnet,** daß die Einrichtungen zum Antreiben der die Wertpapiere tragenden Trommel (1) ein Rad (4) umfassen, das seitlich von der Trommel (1) angeordnet und axial mit ihr verbunden ist, um ihre Betätigung von Hand zu ermöglichen.

3. Tresor nach Anspruch 1, dadurch **gekennzeichnet,** daß die Einrichtungen zum Antreiben der die Wertpapiere tragenden Trommel (1) einen Elektromotor mit einem Untersetzungsgetriebe (10) umfassen, um ihre automatische Betätigung zu ermöglichen.

4. Tresor nach Anspruch 1, dadurch **gekennzeichnet,** daß eine mechanische Sperrklinke (21) das Blockieren der Trommel (1) sicherstellt, um einen Zugang zum Inneren des Tresors zu ermöglichen, ohne daß eine Drehung der Trommel (1) ermöglicht wird.

## Claims

1. Box for deposit and extraction of securities, comprising a drum (1) provided with a number of compartments (2), means for driving the drum (1), electromechanical means (5) for blocking and release of the drum (1), an armoured external case (6) having a opening (7) for the introduction and extraction of the securities, characterised by the fact that the said compartments are positioned radially, their apertures being situated along the circumference of the drum; that the said electromechanical means prevent and allow of the rotation of the drum in one of the possible directions of rotation or in both; that a timer is provided for the activation of the said electromechanical means and is controlled by a cashier by means of push buttons; that the said armoured case is provided with a front door giving access to the interior of the box by opening/closing means; that an electronic key is provided for the activation of the box; that an electronic key is provided for releasing the means for opening the door of the case; that the said drum (1) is mounted loose on a horizontal shaft (3) and that the said compartments (2) designed for the deposit of the securities have no door and are equipped with a banknotes-holder.

2. Box in accordance with Claim 1, characterised by the fact that the said means for driving the drum (1) carrying the securities comprise a wheel (4) positioned laterally and axially on and integral with the drum (1), to enable it to be operated by hand.

3. Box in accordance with Claim 1, characterised by the fact that the said means for driving the drum (1) bearing the securities comprise an electric motor with a reduction gear (10) to enable it to be operated automatically.

4. Box in accordance with Claim 1, characterised by the fact that a mechanical catch (21) causes the drum (1) to be blocked, in order to give access to the interior of the box without enabling the drum (1) to rotate.
